# FASCICULE DE BREVET EUROPEEN

(11) **EP 0 012 704 B1**
(45) Date de publication et mention de la délivrance du brevet: **15.12.1982**
(21) Numéro de dépôt: 79420069.1
(22) Date de dépôt: 17.12.1979
(51) Int. Cl.: E06B 3/80

(54) **Perfectionnements aux portes à lanières multiples**
Verbesserungen an Lamellen-Türen
Improvements in multiple-strip doors

(30) Priorité: 18.12.1978 FR 7837067
(43) Date de publication de la demande: 25.06.1980
(73) Titulaire: Simon, Victor, F-77470 Trilport (FR)
(72) Inventeur: Simon, Victor, F-77470 Trilport (FR)
(74) Mandataire: Karmin, Roger

## Description

La présente invention est relative à des perfectionnements apportés aux portes à lanières multiples et elle a plus particulièrement trait à la fixation des lanières par rapport à la traverse à laquelle elles sont suspendues.

Certaines des lanières des portes en question peuvent être détériorées lors du passage de véhicules ou engins de manutention si bien qu'il faut envisager leur remplacement sans avoir à démonter toutes les lanières. La constitution habituelle des portes à lanières ne permet généralement pas un démontage et un remontage rapides et aisés de lanières isolées.

Par ailleurs, il est souvent demandé de retirer entièrement ou partiellement les lanières d'une porte en période de grande chaleur afin d'améliorer l'aération du local fermé par cette porte. Cette opération est difficilement réalisable avec le montage habituel des lanières.

Dans la demande FR-A-2 389 748 la traverse se présente sous la forme d'un peigne à dents obliques orientées vers le haut qui retiennent des broches continues ou fragmentées solidaires chacune d'une pince propre à maintenir une lanière. La sécurité contre le décrochage des broches peut être assurée par un joint de section en « V retourné venant coiffer le haut des dents et enfoncé légèrement à force.

Les perfectionnements qui font l'objet de la présente invention visent à améliorer ce type de porte et à permettre la réalisation d'une porte à lanières multiples dont chacune d'elles comporte des moyens de la démonter aisément et sans nuire à son pivotement, tout en assurant une retenue positive desdites lanières à l'encontre de leur décrochement.

La porte à lanières multiples suivant l'invention est caractérisée en ce que le support affecte la forme d'une gouttière à profil transversal en C renversé dans la base de laquelle sont ménagés les crochets en soi connus dont les extrémités constituent une glissière avec le bord correspondant de la gouttière en vue de recevoir un panneau qui ferme les crochets.

Le dessin annexé, donné à titre d'exemple, permettra de mieux comprendre l'invention, les caractéristiques qu'elle présente et les avantages qu'elle est susceptible de procurer :
Figure 1 est une vue en perspective partielle éclatée d'une porte comportant application des perfectionnements suivant l'invention.
Figure 2 est une coupe transversale d'une porte suivant l'invention effectuée au droit d'une de ses lanières.

On a représenté en fig. 1 la partie supérieure 1a a d'une des lanières 1 d'une porte comportant application des perfectionnements suivant l'invention. Cette partie de chaque lanière est pourvue de découpes 1b disposées parallèlement à son arête supérieure.

A chaque lanière 1 correspond une plaque 2 pourvue de boucles 2a qui dépassent vers l'extérieur perpendiculairement à partir de l'une de ses faces verticales et dont la forme est telle qu'elles peuvent s'engager dans les perforations 1 b de la lanière 1. La hauteur des boucles est telle qu'une fois la lanière appliquée contre la face de la plaque à partir de laquelle s'étendent ces boucles, il est possible d'engager dans celle-ci une fiche 3. L'ensemble des fiches est relié par une barrette 4 de manière à constituer une espèce de peigne. On observe que les fiches 3 ont une forme cambrée de manière qu'e!les présentent une certaine élasticité permettant un excellent assujettissement de chaque lanière 1 par rapport à sa plaque 2 du fait qu'elles sont serrées l'une contre l'autre.

Chacune de ces plaques est pourvue de perforations 2b dans lesquelles viennent s'engager des crochets 5 ménagés dans une gouttière 6 destinée à soutenir les lanières tout en facilitant leur mouvement pendulaire.

La gouttière 6 présente en section transversale la forme générale d'un C renversé (fig. 2) dont la base est réalisée sous la forme de lamelles parallèles constituant les crochets 5 qui sont suffisamment distants les uns des autres pour que les plaques 2 ne soient pas par trop découpées afin qu'elles conservent une bonne résistance mécanique. L'origine de chaque crochet fait partie de la face verticale 6a de la gouttière tandis que sa partie utile qui s'engage dans la perforation correspondante 2b de la plaque 2 est déformée vers l'extérieur afin de constituer une jambe 5a présentant une forme brisée à angle obtus. L'extrémité libre de chaque crochet est repliée de manière à constituer un bord 5b divergent par rapport à l'ouverture 6b de la gouttière. Le rebord 6c de cette dernière qui longe ladite ouverture 6b est renvoyé vers le haut pour constituer avec le bord 5b de chaque crochet une glissière en queue d'arronde. On notera la présence de trous de fixation 6d, 6e destinés à permettre de suspendre la porte à lanières suivant l'invention au-dessous ou sur le côté du linteau d'une ouverture ou passage.

Comme montré en fig. 2 une fois que les plaques ont été associées aux lanières 1 grâce à l'utilisation de la barette 4. Les crochets 5 sont engagés dans les perforations 2b desdites plaques de sorte que les lanières sont suspendues à la gouttière 6 de telle manière qu'elles puissent facilement exécuter un mouvement pendulaire du fait que l'arête supérieure de chacune de ces perforations repose dans l'angle de la jambe brisée 5a du crochet 5 correspondant.

Pour éviter que par suite d'un déplacement trop important de certaines lanières 1, les plaques 2 ne se dégagent des crochets 5 on prévoit de faire coopérer la glissière constituée par les bords 5b des crochets 5 et par le rebord 6c de la gouttière 6, avec un panneau 7 dont les côtés longitudinaux 7a, 7b sont convenablement rabattus. Ce panneau se déplace axialement par rapport à la glissière pour permettre de dégager une plaque 2 en vue par exemple du remplacement d'une lanière 1. Il peut également être conçu pour s'emboîter par élasticité des éléments.

On a ainsi réalisé une porte dont les lanières se montent rapidement et facilement par rapport au système de suspension qui assure en outre une excellente amplitude de chaque lanière tout en empêchant son décrochage.

## Revendications

1. Porte à lanières multiples du genre comportant un support à crochets et des lanières pourvues de moyens de s'accrocher audit support, caractérisée en ce que le support affecte la forme d'une gouttière (6) à profil transversal en C renversé dans la base de laquelle sont ménagés les crochets en soi connus dont les extrémités (5b) constituent une glissière avec le bord correspondant (6c) de la gouttière (6) en vue de recevoir un panneau (7) qui ferme les crochets (5).

2. Porte suivant la revendication 1, caractérisée en ce que chacun des crochets (5) comporte une jambe brisée (5a) en forme de V très ouvert vers le haut.

3. Porte suivant la revendication 1, caractérisée en ce que les moyens d'accrochage de chaque lanière (1) sont constitués par une plaque transversale (2) comportant d'une part des ouvertures (2b) dans lesquelles les crochets (5) de la gouttière (6) s'engagent, et d'autre part des moyens (2a, 3) de verrouiller la lanière (1) considérée et la plaque correspondante (2).

4. Porte suivant la revendication 3, caractérisée en ce que l'extrémité de chaque lanière (1) comporte des découpes (1b) dans lesquelles s'engage un nombre correspondant de boucles (2a) de la plaque transversale (2), tandis que des fiches (3) viennent s'engager entre chaque boucle (2a) et la face correspondante de la lanière (1) en vue d'assujettir celle-ci et la plaque (2).

5. Porte suivant la revendication 4, caractérisée en ce que chaque fiche (3) comporte des moyens de l'immobiliser axialement par rapport à la boucle correspondante (2a) de la plaque (2).

6. Porte suivant la revendication 5, caractérisée en ce que les fiches (3) sont solidaires d'une unique barrette (4) et en ce qu'elles sont courbées pour leur procurer une certaine élasticité.

## Claims

1. A door composed of multiple strips of the type comprising a support with hooks and strips provided with means for hooking to said supports, characterized in that the supports takes the form of a channel (6) whose transverse section is in the form of an inverted C, in the base of which are arranged hooks known per se whose ends (5b) constitute a guide with the corresponding edge (6c) of the channel (6) in order to receive a panel (7) which closes the hooks (5).

2. A door according to claim 1, characterized in that each of the hooks (5) comprises a bent leg member (5a) in the form of an upwardly widely open V.

3. A door according to claim 1, characterized in that the means for hooking each strip (1) consist of a transverse plate (2) comprising on the one hand openings (2b) in which the hooks (5) of the channel (6) engage and on the other hand means (2a, 3) for locking the strip (1) in question and the corresponding plate (2).

4. A door according to claim 3, characterized in that the end of each strip (1) comprises perforations (1Þ) in which a corresponding number of loops (2a) of the transverse plate (2) engages whilst pins (3) engage between each loop (2a) and the corresponding face of the strip (1) in order to fasten said latter and the plate (2).

5. A door according to claim 4, characterized in that each pin (3) comprises means for immobilising it axially with respect to the corresponding loop (2a) of the plate (2).

6. A door according to claim 5, characterized in that the pins (3) are fast with a single bar (4) and in that they are bent to give them a certain elasticity.

## Patentansprüche

1. Lamellentür mit einem mehrere Haken aufweisenden Träger, an dem die Türlamellen eingehängt sind, dadurch gekennzeichnet, dass der Träger als Rinne (6) mit einem Querprofil in Form eines umgekehrten C ausgebildet ist, an dessen Basis an sich bekannte Haken (5) ausgespart sind, deren Enden (5b) mit dem korrespondierenden Rand (6c) der Rinne eine Schlittenführung bilden, die eine die Haken (5) schliessende Platte (7) aufnimmt.

2. Lamellentür nach Anspruch 1, dadurch gekennzeichnet, dass jeder Haken (5) einen abgewinkelten Schenkel (5a) in Form eines nach oben offenen V aufweist.

3. Lamellentür nach Anspruch 1, dadurch gekennzeichnet, dass für die Aufhängung jeder Lamelle (1) eine Querplatte (2) mit Öffnungen (2b) in welche die Haken (5) der Rinne (6) eingreifen, und Mittel (2a, 3) für die Verriegelung einer Lamelle mit der zugehörigen Platte (2) vorgesehen sind.

4. Lamellentür nach Anspruch 3, dadurch gekennzeichnet, dass am Ende jeder Lamelle (1) Ausstanzungen (1b) vorgesehen sind, in welche eine gleiche Zahl von Ausbauchungen (2a) an der Querplatte (2) eingreifen, wobei Stecker (3) zwischen jeder Ausbauchung und der korrespondierenden Fläche der Lamelle (1) zu liegen kommen, um diese und die Platte (2) miteinander zu verkeilen.

5. Lamellentür nach Anspruch 4, dadurch gekennzeichnet, dass jeder Stecker (3) mit Mitteln versehen ist, um eine axiale Bewegung hinsichtlich der korrespondierenden Ausbauchung der Platte (2) zu verhindern.

6. Lamellentür nach Anspruch 5, dadurch gekennzeichnet, dass die Stecker (3) mit einer einzigen Schiene (4) verbunden und zwecks Erzielung einer gewissen Elastizität gekrummt ausgebildet sind.
